# EUROPÄISCHE PATENTSCHRIFT

(11) **EP 0 101 675 B1**
(45) Veröffentlichungstag und Bekanntmachung des Hinweises auf die Patenterteilung: **12.11.1986**
(21) Anmeldenummer: 83890136.1
(22) Anmeldetag: 19.08.1983
(51) Int. Cl.: B21D 7/02, B21D 11/12, B21F 27/14

(54) **Biegevorrichtung für draht- oder bandförmiges Material**
Bending device for material in wire or strip form
Appareil à plier pour matériau en forme de fil ou de bande

(30) Priorität: 23.08.1982 AT 3190/82
(43) Veröffentlichungstag der Anmeldung: 29.02.1984
(73) Patentinhaber: EVG Entwicklungs- u. Verwertungs- Gesellschaft m.b.H., A-8011 Graz (AT)
(72) Erfinder: Klaus, Ritter, Dipl.-Ing., A-8042 Graz (AT); Ritter, Gerhard, Dipl.-Ing. Dr., A-8043 Graz (AT); Schmidt, Gerhard, Dipl.-Ing., A-8042 Graz (AT); Ritter, Josef, Dipl.-Ing. Dr., A-8043 Graz (AT)
(74) Vertreter: Schütz, Alfred, Dipl.-Ing. Dr. techn.

## Beschreibung

Die Erfindung betrifft eine Biegevorrichtung für draht- oder bandförmiges Material, mit einer aus der Arbeitsstellung zurückziehbaren zylindrischen Biegeschablone und einem um die Achse dieser Biegeschablone schwenkbaren Biegewerkzeug, insbesondere zum Zurückbiegen der über die Randlängsdrähte von Bewehrungsgittern für Stahlbetonbau überstehenden Querdrahtendteile zu den Randlängsdrähten im Verlaufe eines Gittervorschubes in Längsdrahtrichtung.

Biegevorrichtungen dieser Gattung sind beispielsweise aus der AT-B-314319 bekannt. Eine dieser bekannten Biegevorrichtungen weist einen beim Biegevorgang im Zentrum der Biegebewegung feststehenden, kreiszylindrischen Biegedorn auf, welcher eine den Biegedurchmesser festlegende Biegeschablone bildet, sowie ein um diesen Dorn mit Abstand auf einer Kreisbahn herumführbares kreiszylindrisches Biegewerkzeug, welches den Draht um den Dorn biegt. Der Biegedorn und das bewegliche Biegewerkzeug sind durch einen gemeinsamen Arm miteinander zu einer Werkzeugeinheit verbunden. Soll zwischen zwei aufeinanderfolgenden Biegevorgängen der Richtungssinn der Biegung geändert werden, so wird die gesamte Werkzeugeinheit in Richtung senkrecht zur Biegeebene so weit zurückgezogen, daß die Werkzeugeinheit unter dem Draht unbehindert in die umgekehrte Relativlage zu diesem geschwenkt werden kann.

Biegevorrichtungen dieser Art könnten daher auch für die besondere Aufgabe angewendet werden, die über die Randlängsdrähte von Bewehrungsgittern für Stahlbetonbau überstehenden Querdrahtendteile in Richtung zu diesen Randlängsdrähten hin zurückzubiegen, so daß sie Schlaufen bilden, nach welchen derartige Matten auch « Schlaufenmatten genannt werden. In diesem Anwendungsfall müßte die Werkzeugeinheit nach jedem abgeschlossenen Biegevorgang aus der Biegeebene zurückgezogen werden, um einen unbehinderten Gittervorschub zu ermöglichen und dadurch jeweils einen neuen Querdrahtendteil in die für den nachfolgenden Biegevorgang richtige Relativlage bezüglich der Werkzeugeinheit bringen zu können. Sodann müßte die Werkzeugeinheit wieder in die Biegeebene vorgeschoben werden, um den nächsten Biegevorgang ausführen zu können.

Bei einer derartigen Verwendung der bekannten Biegevorrichtungen ergäben sich aber Schwierigkeiten, wenn die Biegevorrichtungen, was aus praktischen Gründen wünschenswert ist, etwa um eine Zwischenlagerung oder -handhabung des hergestellten Baustahlgitters zu vermeiden, der Schweißmaschine unmittelbar nachgeschaltet werden sollen und deshalb mit dieser im Gleichtakt arbeiten müßten, weil moderne Baustahlgitter-Schweißmaschinen bis zu 120 Querdrähte/min an die Längsdrahtschar eines herzustellenden Gitters anzuschweißen vermögen.

Um ein Abgleiten des zu biegenden Drahtes von der Biegeschablone zu verhindern, muß nämlich deren Länge in Richtung senkrecht zur Biegeebene erheblich größer als der Drahtdurchmesser sein, was entsprechend lange Wege beim Zurückziehen der Werkzeugeinheit aus der Biegeebene und beim Wiedervorschieben derselben in die Biegeebene bedingt.

Angesichts der extrem kurzen Zeit, die für einen Biegevorgang zur Verfügung steht, könnte daher mit den bekannten Biegevorrichtungen ein zuverlässiger Betrieb nicht gewährleistet werden, wobei noch zu bedenken ist, daß bei der gestellten Biegeaufgabe das Biegewerkzeug stets einen Schwenkwinkel von etwa 180° um die Biegeschablone herum beschreiben muß, also gleichfalls sehr lange Wege zurückzulegen hat.

Aufgabe der Erfindung ist es deshalb, eine Biegevorrichtung der einleitend angegebenen Gattung so weiterzubilden, daß mit ihr extrem hohe Arbeitsgeschwindigkeiten bei großer Betriebssicherheit und langer Lebensdauer der Biegevorrichtung erreichbar sind.

Eine Biegevorrichtung nach der Erfindung ist dadurch gekennzeichnet, daß die Biegeschablone einem um seine Achse auf Drehbewegung in beiden Richtungen antreibbaren Biegewerkzeugträger axial gegenüberliegend angeordnet ist und axial zwischen einer Arbeitsstellung, in welcher sich die einander zugekehrten Stirnflächen des Werkzeugträgers und der Biegeschablone zumindest nahezu berühren, und einer Ruhestellung verschiebbar ist, in welcher diese beiden Stirnflächen zwischeneinander einen Durchtrittsspalt für einen zu biegenden Draht bilden, und daß die Stirnfläche des am Werkzeugträger bezüglich der gemeinsamen Achse desselben und der Biegeschablone exzentrisch angeordneten Biegewerkzeuges mit der Stirnfläche der Biegeschablone in deren Ruhestellung zumindest angenähert koplanar ist.

Durch diese Ausbildung der Biegevorrichtung wird zunächst eine Trennung jener Massen der Biegevorrichtung erreicht, welche eine Rotationsbewegung bzw. eine Translationsbewegung auszuführen haben, wodurch die Bewegungsabläufe bedeutend rascher vollzogen werden können als bei den bekannten Vorrichtungen. Überdies wird es durch diese Ausbildung auch möglich, bei einer Länge der Biegeschablone, die ein Abgleiten des zu biegenden Drahtes mit absoluter Sicherheit verhindert, die von der Schablone zurückzulegenden Wege auf einen Wert zu reduzieren, der nur geringfügig größer als der Durchmesser des zu biegenden Drahtes ist. Beide Maßnahmen zusammen erlauben daher eine beträchtliche Erhöhung der Arbeitsgeschwindigkeiten gegenüber den bekannten Vorrichtungen.

Beim Biegen haben Drähte oft die unangenehme Eigenschaft, seitlich aus der Wirkungsebene des biegenden Momentes auszuweichen. Ursache für dieses Verhalten ist die Tatsache, daß Drähte fast nie genau rund, sondern als Folge verschiedener auf sie ausgeübter Einwirkungen bei der Herstellung (z. B. Walzen. Aufwickeln) und der Handhabung (z. B. Abwickeln und Richten) geringfügig unregelmäßige Querschnittprofile aufweisen, deren Hauptträgheitsradien ungleich groß sind. Wirkt nun ein Biegemoment auf einen solchen Draht nicht exakt in der Ebene einer der beiden Hauptträgheitsachsen, dann tritt das erwähnte seitliche Ausweichen des Drahtes aus der Biegeebene auf.

Bei der Herstellung von sog. Schlaufenmatten wirkt sich dieses Verhalten besonders dann ungünstig aus, wenn der zu biegende Querdrahtendteil in Richtung zu der Ebene der Gitterlängsdrähte ausweicht, mit welchen die Querdrähte verschweißt sind, weil in diesem Falle ein ordnungsgemäßes Biegen unter Umständen durch Anstoßen des Querdrahtendteiles an den Randlängsdraht des Gitters überhaupt unmöglich gemacht wird.

Zur Behebung dieser Schwierigkeit kann nach einer Weiterbildung der Erfindung ein Lagerblock vorgesehen werden, in dem die Biegeschablone axial gleitfähig geführt ist und der eine als Stützfläche für den zu biegenden Draht ausgebildete Fläche aufweist, die zumindest angenähert koplanar mit der Stirnfläche der Biegeschablone in deren Ruhestellung ist und die eine Nut zur Aufnahme eines den zu biegenden Draht rechtwinkelig kreuzenden Drahtes, insbesondere eines Bewehrungsgitters, aufweist.

Ein Ausweichen des Querdrahtendteiles in Richtung von der Ebene der Längsdrähte weg ist belanglos, wenn die umgebogenen Querdrahtendteile, wie dies meist der Fall ist, in einem an den Biegevorgang anschließenden Arbeitsgang noch mit dem Randlängsdraht verschweißt werden. Durch die Einwirkung der Schweißelektroden wird nämlich der Querdrahtendteil dann ohnehin zur Anlage an den Randlängsdraht gebracht.

In Fällen, in welchen kein Verschweißen der umgebogenen Querdrahtendteile mit den Randlängsdrähten vorgesehen ist, ist es zweckmäßig, den Querdrahtendteil auch gegen ein Ausweichen von der Ebene der Längsdrähte weg zu sichern, was im Rahmen der Erfindung dadurch erreicht werden kann, daß das Biegewerkzeug an einer mit einer Antriebswelle koaxialen kreisförmigen Trägerscheibe angeordnet wird, die mit der Welle drehfest verbunden ist und deren dem zu biegenden Draht zugewandte Stirnfläche zumindest angenähert koplanar mit der Stirnfläche der Biegeschablone in deren Arbeitsstellung ist.

Schießlich kann es noch zweckmäßig sein, die gesamte Biegevorrichtung derart auszubilden, daß sie in Richtung der Gitterlängsdrähte um begrenzte Beträge verschiebbar ist. Oftmals werden nämlich Gitter hergestellt, bei welchen die Querdrahtabstände innerhalb ein und desselben Gitters unterschiedlich groß sind. In einem solchen Falle muß die Stellung einer der Gitterschweißmaschine unmittelbar nachgeschalteten Biegestation während des Betriebes der Gitterschweißmaschine den unterschiedlichen Querdrahtteilungen angepaßt werden. Zu diesem Zweck kann die Biegevorrichtung erfindungsgemäß auf Rollen längs Schienen verschiebbar geführt und mit Einrichtungen zum manuellen oder automatischen Verschieben längs der Schienen ausgestattet sein.

Bemerkt sei noch, daß eine Vorrichtung nach der Erfindung dann besonders günstig arbeitet, wenn die Querdrahtendteile entgegengesetzt der Gittervorschubrichtung zu Schlaufen umgebogen werden. Dies deshalb, weil in diesem Falle der Gittervorschub unmittelbar nach Zurückziehen der Biegeschablone aus einer ausgeformten Drahtschlaufe einsetzen kann, noch während das Biegewerkzeug in seine Ausgangslage zurückgeschwenkt wird. Dadurch kann nicht nur Zeit eingespart werden, weil die Vollendung der Rückschwenkbewegung des Biegewerkzeuges nicht erst abgewartet werden muß, sondern das Biegewerkzeug wirkt in diesem Falle auch als den Vorschubweg des nachfolgenden Querdrahtes begrenzender und den Draht in seiner Ausgangslage für den Biegevorgang fixierender Anschlag.

Ein Ausführungsbeispiel der Erfindung wird nun unter Bezugnahme auf die Zeichnungen genauer beschrieben, welches Ausführungsbeispiel zum schlaufenförmigen Biegen der überstehenden Querdrahtendteile von Drahtgitterbahnen dient. Es zeigen
Figur 1 eine Ansicht einer erfindungsgemäßen Biegevorrichtung, in Querdrahtrichtung betrachtet;
Figur 2 eine Ansicht der gleichen Vorrichtung, in Längsdrahtrichtung betrachtet; die
Figuren 3 bis 6 das schwenkbare Biegewerkzeug in verschiedenen Phasen des Biegevorganges ;
Figur 7 die Biegeschablone in ihrer Ruhestellung am Beginn ihrer Eingriffsbewegung zum Gitter, und
Figur 8 die Biegeschablone in ihrer Arbeitsstellung am Beginn ihrer Rückzugbewegung aus einer fertig geformten Gitterschlaufe.

Das zu bearbeitende Gitter besteht aus Längsdrähten L und Querdrähten Q, deren über die Randlängsdrähte überstehende Endteile E zu Schlaufen S gebogen werden sollen. Die Biegevorrichtung weist eine um ihre Achse X-X in beiden Richtungen auf Drehbewegung antreibbare Welle 1 auf, die zusammen mit einem seitlichen Tragarm oder, wie dargestellt, einer stirnseitig angesetzten Scheibe 5 als Träger für das bewegliche Biegewerkzeug 4 dient und der in axialer Flucht eine Biegeschablone 2, z. B. in Form eines Dornes mit Kreissegmentquerschnitt (vgl. die Draufsichten nach den Figuren 3 bis 6), gegenübersteht. Die Biegeschablone 2 ist, zwechmäßig durch einen hydraulisch oder pneumatisch angetriebenen Kolben 3, zwischen einer in den Figuren 1, 2 und 8 gezeigten Arbeitsstellung, in welcher sich die Stirnflächen der Trägerscheibe 5 und der Biegeschablone 2 vorzugsweise berühren, und einer in Figur 7 gezeigten Ruhestellung, in welcher zwischen den Stirnflächen dieser beiden Elemente ein das Durchtreten eines Querdrahtes Q gestattender Spalt gebildet wird, verschiebbar.

Das Biegewerkzeug 4 ist bezüglich der gemeinsamen Achse X-X der Welle 1 und der Biegeschablone 2 exzentrisch an der mit der Welle 1 koaxialen kreisförmigen Trägerscheibe 5 angebracht, welche mit der Welle 1 drehfest verbunden ist und deren dem Gitter zugewandte Stirnfläche mit der Stirnfläche der Biegeschablone in deren Arbeitsstellung koplanar ist.

Die der Biegeschablone 2 zugewandte Stirnfläche des Biegewerkzeuges 4 ist mit der Stirnfläche der in Ruhestellung befindlichen Biegeschablone zumindest angenähert koplanar, so daß sie sich beim Biegevorgang, wie besonders deutlich aus Figur 2 ersichtlich ist, über den Randlängsdraht L des Gitters hinwegbewegen kann.

Der Antrieb der Welle 1 auf Drehung erfolgt durch einen nur schematisch dargestellten Motor 6, beispielsweise durch einen schnellaufenden hydraulischen Motor über eine Schnecke und ein Schneckenrad ; besonders empfiehlt sich jedoch ein über eine Zahnstange auf ein Zahnritzel einwirkender Kolbenantrieb.

Bei einer bevorzugten Ausführungsform ist die Biegeschablone 2 in einem Lagerblock 7 axial verschiebbar geführt, dessen dem Gitter zugekehrte Fläche als Stützfläche für die Gitterquerdrähte ausgebildet ist, wobei in diese Fläche eine Nut 8 zur Aufnahme eines Randlängsdrahtes des Gitters eingearbeitet ist.

Diese Stützfläche ist koplanar mit der Stirnfläche der Biegeschablone in deren Ruhestellung (Figur 7).

Sobald ein Gitterquerdraht Q in die richtige Lage für einen Biegevorgang vorgeschoben worden ist - wobei dieses Vorschieben zweckmäßig unmittelbar durch die Vorschuborgane der Gitterschweißmaschine erfolgt - wird die Biegeschablone 2 von dem Kolben 3 aus ihrer Ruhestellung in Richtung des Pfeiles P1 in Figur 7 in ihre Arbeitsstellung (Figuren 1 und 2) gebracht, was der in Figur 3 gezeigten Ausgangslage für den Biegevorgang entspricht. Nun tritt der Motor 6 in Tätigkeit und schwenkt das Biegewerkzeug 4 in Richtung des Pfeiles P2 in Figur 4, wobei der Draht um die Biegeschablone 2 gebogen wird. Sobald der Biegevorgang beendet ist, kehrt das Biegewerkzeug gemäß Pfeil P3 in Figur 5 seine Bewegungsrichtung um und gleichzeitig zieht der Kolben 3 die Biegeschablone 2 in Richtung des Pfeiles P4 in Figur 8 in ihre Ruhestellung zurück, wodurch die soeben gebogene Schlaufe S' sowohl vom Biegewerkzeug 4 als auch von der Biegeschablone 2 freigegeben wird, so daß das Gitter neuerlich in Richtung des Pfeiles P5 in Figur 6 vorgeschoben werden kann. Bei dieser Vorschubbewegung folgt der nächste zu biegende Querdraht unmittelbar dem zurücklaufenden Biegewerkzeug ; die beiden Bewegungen sind also zeitlich überlagert und das Biegewerkzeug 4 bildet, sobald es seine Endlage erreicht hat. einen Anschlag für den sich vorbewegenden Querdraht Q und hält diesen so in der Ausgangslage für einen neuerlichen Biegevorgang fest.

Bei einer bevorzugten Ausführungsform ist die gesamte Vorrichtung auf Rollen 9 längs Schienen 10, zweckmäßig gleichfalls durch einen hydraulisch angetriebenen Kolben 11, parallel zur Gittervorschubrichtung verschiebbar, um ihre Wirkstellung unterschiedlichen Querdrahtteilungen des Gitters anpassen zu können.

Die Steuerung der beschriebenen Vorgänge erfolgt zweckmäßig über elektrohydraulische Schaltventile, die unmittelbar von der Folgesteuerung der Schweißmaschine gesteuert werden, um die Biegevorrichtung mit der Schweißmaschine voll zu synchronisieren.

## Patentansprüche

1. Biegevorrichtung für draht- oder bandförmiges Material, mit einer aus der Arbeitsstellung zurückziehbaren zylindrischen Biegeschablone (2) und einem um die Achse dieser Biegeschablone (2) schwenkbaren Biegewerkzeug (4), insbesondere zum Zurückbiegen der über die Randlängsdrähte von Bewehrungsgittern für Stahlbetonbau überstehenden Querdrahtendteile zu den Randlängsdrähten im Verlaufe eines Gittervorschubes in Längsdrahtrichtung, dadurch gekennzeichnet, daß die Biegeschablone (2) einem um seine Achse auf Drehbewegung in beiden Richtungen antreibbaren Biegewerkzeugträger (1, 5) axial gegenüberliegend angeordnet ist und axial zwischen einer Arbeitsstellung, in welcher sich die einander zugekehrten Stirnflächen des Werkzeugträgers (1, 5) und der Biegeschablone (2) zumindest nahezu berühren, und einer Ruhestellung (Fig. 7) verschiebbar ist, in welcher diese beiden Stirnflächen zwischeneinander einen Durchtrittsspalt für einen zu biegenden Draht bilden, und daß die Stirnfläche des am Werkzeugträger (1, 5) bezüglich der gemeinsamen Achse desselben und der Biegeschablone (2) exzentrisch angeordneten Biegewerkzeuges (4) mit der Stirnfläche der Biegeschablone (2) in deren Ruhestellung zumindest angenähert koplanar ist.

2. Biegevorrichtung nach Anspruch 1, dadurch gekennzeichnet, daß ein Lagerblock (7) vorgesehen ist, in dem die Biegeschablone (2) axial gleitfähig geführt ist und der eine als Stützfläche für den zu beigenden Draht ausgebildete Fläche aufweist, die zumindest angenähert koplanar mit der Stirnfläche der Biegeschablone (2) in deren Ruhestellung ist und die eine Nut (8) zur Aufnahme eines den zu biegenden Draht rechtwinkelig kreuzenden Drahtes, insbesondere eines Bewehrungsgitters, aufweist.

3. Biegevorrichtung nach einem der Ansprüche 1 oder 2, dadurch gekennzeichnet, daß das Biegewerkzeug (4) an einer mit einer Antriebswelle (1) koaxialen kreisförmigen Trägerscheibe (5) angeordnet ist. die mit der Welle drehfest verbunden ist und deren dem zu biegenden Draht zugewandte Stirnfläche zumindest angenähert koplanar mit der Stirnfläche der Biegeschablone (2) in deren Arbeitsstellung ist.

4. Biegevorrichtung nach einem der vorhergehenden Ansprüche, dadurch gekennzeichnet, daß sie auf Rollen (9) längs Schienen (10) verschiebbar geführt und mit Einrichtungen (11) zum manuellen oder automatischen Verschieben längs der Schienen ausgestattet ist.

## Claims

1. Bending device for wire- or strip-like material, comprising a cylindrical bending-form (2) retractable from a working position, and a bending tool (4) rotatable about the axis of said bending-form (2), in particular for bending back the cross wires end portions projecting over the longitudinal edge wires of reinforcing grids for concrete constructions to said longitudinal edge wires during advance of the grid in the direction of the longitudinal wires, characterized in that said bending-form (2) is located axially opposite to a bending tool carrier (1, 5) which can be rotated in either direction and can be shifted axially between a working position in which the opposite front faces of the tool carrier (1, 5) and of the bending-form (2) at least nearly touch each other, and a rest position (Figure 7) in which these two front faces form a gap therebetween for the passage of the wire to be bent, and in that the front face of the bending tool (4), which is arranged on the tool carrier (1, 5) excentrically with respect to the common axis thereof and to the bending-form (2), is at least nearly coplanar with the front face of the bending-form (2) in the rest position thereof.

2. Bending device according to claim 1, characterized by a bearing block (7) in which the bending-form (2) is axially slidably guided and which has a surface for supporting the wire to be bent, said surface being at least nearly coplanar with the front of the bending-form (2) in the rest position thereof and comprising a groove (8) for receiving a wire crossing at right angles the wire to be bent.

3. Bending device according to claim 1 or 2, characterized in that the bending tool (4) is arranged on a circular carrier disc (5), which is coaxial with a drive shaft (1) and is connected to said shaft to rotate with it, and that the front face of said disc facing the wire to be bent is at least nearly coplanar with the front face of the bending-form (2) in the working position thereof.

4. Bending device according to one of the preceeding claims, characterized in that it is movably guided on rollers (9) along rails (10) and provided with means (11) for manual or automatical motion along the rails.

## Revendications

1. Appareil pour plier ou cintrer un matériau en forme de fil ou de bande, comprenant un gabarit cylindrique de cintrage (2) rétractable à l'écart de la position de travail, ainsi qu'un outil de cintrage (4) pouvant pivoter autour de l'axe de ce gabarit de cintrage (2), en particulier pour replier les parties extrêmes de fils transversaux, saillant au-delà des fils longitudinaux marginaux de treillages d'armure d'ouvrages en béton armé, vers lesdits fils longitudinaux marginaux au cours d'une progression du treillage dans la direction des fils longitudinaux, caractérisé par le fait que le gabarit de cintrage (2) occupe une position axialement opposée à un support (1, 5) de l'outil de cintrage pouvant être entraîné en un mouvement de rotation dans les deux directions autour de son axe, et peut être déplacé axialement entre une position de travail dans laquelle les faces extrêmes du support d'outil (1, 5) et du gabarit de cintrage (2) tournées l'une vers l'autre se touchent au moins approximativement, et une position de repos (figure 7) dans laquelle ces deux faces extrêmes forment entre elles un intervalle de passage traversant pour un fil devant être cintré ; et par le fait que la face extrême de l'outil de cintrage (4), disposé excentriquement sur le support d'outil (1, 5) par rapport à l'axe commun de ce dernier et du gabarit de cintrage (2), est au moins approximativement coplanaire à la face extrême du gabarit de cintrage (2) dans la position de repos de celui-ci.

2. Appareil de cintrage selon la revendication 1, caractérisé par le fait qu'il est prévu un sabot de portée (7) dans lequel le gabarit de cintrage (2) est guidé avec faculté de coulissement axial, et qui présente une face réalisée sous la forme d'une surface d'appui pour le fil devant être cintré, cette face étant au moins approximativement coplanaire à la face extrême du gabarit de cintrage (2) dans la position de repos de ce dernier, et étant munie d'une gorge (8) recevoir un fil faisant notamment partie d'un treillage d'armure et croisant à angle droit le fil devant être cintré.

3. Appareil de cintrage selon l'une des revendications 1 ou 2, caractérisé par le fait que l'outil de cintrage (4) est disposé sur un disque circulaire de support (5) qui est coaxial à un arbre d'entraînement (1), qui est assujetti en rotation à cet arbre, et dont la face extrême tournée vers le fil à cintrer est au moins approximativement coplanaire à la face extrême du gabarit de cintrage (2) dans la position de travail de ce dernier.

4. Appareil de cintrage selon l'une des revendications précédentes, caractérisé par le fait qu'il est guidé avec mobilité sur des roulettes (9) le long de rails (10), et est doté de dispositifs (11) permettant son déplacement manuel ou automatique le long desdits rails.
